# EUROPÄISCHE PATENTSCHRIFT

(11) **EP 1 800 563 B1**
(45) Veröffentlichungstag und Bekanntmachung des Hinweises auf die Patenterteilung: **05.03.2008**
(21) Anmeldenummer: 05112637.3
(22) Anmeldetag: 21.12.2005
(51) Int. Cl.: A47B 57/56, A47B 57/54

(54) **Regalsystem mit stufenlos in einer Wandschiene verschiebbarem Tragelement**
Shelving system with infinitely adjustable shelf bracket
Console amovible pour étalages de vitrines

(43) Veröffentlichungstag der Anmeldung: 27.06.2007
(73) Patentinhaber: Element -System Rudolf Bohnacker GmbH, 89616 Rottenacker (DE)
(72) Erfinder: Haarmann, Wolfram, 72793 Pfullingen (DE)
(74) Vertreter: Betten & Resch

(56) Entgegenhaltungen:
- FR-A- 2 319 282
- GB-A- 739 425
- GB-A- 1 517 532
- US-A- 5 318 264

## Beschreibung

### Gebiet der Erfindung

Die Erfindung betrifft Regalsysteme bestehend aus vertikal an einer Wand anbringbaren Regalschienen und an diesen Regalschienen fixierbaren Tragelementen oder Regalbodenträgern zur Aufnahme von Regalböden.

### Verwandter Stand der Technik

Derartige bekannte Regalsysteme sind vielfältig im Einsatz und haben sich im privaten und gewerblichen Einsatz beispielsweise für die großflächige Ablage von Büchern, Waren, Akten und dergleichen bewährt. Da solche Regalsysteme nach oben und zur Seite beliebig erweitert werden können, weisen sie eine große Flexibilität auf.

Zur Befestigung der Regalbodenträger weisen die Wandschienen üblicherweise Löcher oder Aussparungen auf, in welche die Regalbodenträger eingehängt werden. Diese Konfiguration erlaubt eine sichere Befestigung der Regalbodenträger an der Wandschiene und ermöglicht so auch hohe Traglasten, hat jedoch den Nachteil, dass die vertikalen Positionen der Regalbodenträger und damit der Regalböden selbst auf die Positionen der Befestigungsöffnungen beschränkt sind.

Es besteht daher der Wunsch nach einem Regalsystem, bei dem eine stufenlose Verstellbarkeit der Regalbodenträger möglich ist.

Aus der AT 216176 ist ein Regalsystem bestehend aus einer U-förmigen Wandschiene mit seitlichen Fortsätzen sowie einem U-förmigen Regalbodenträger bekannt, welcher Regalbodenträger an seinem hinteren, der Wandschiene zugewandten Ende mit in den Ständer eingreifenden Zungen versehen ist, wobei die Seitenteile des Trägers in der Nähe des die Zungen aufweisenden hinteren Endes zwecks Anpressens der Zungen gegen die seitlichen Fortsätze der Wandschienen durch eine Schraube mit Rechts- und Linksgewinde miteinander verbunden sind und wobei die Zungen in auseinander gepreßter Lage mit ihrer Außenseite die seitlichen Fortsätze an drei Seiten fest umschließen. Diese Ausführung ist jedoch mit dem Nachteil verbunden, dass zum Lösen und zum Fixieren des Regalbodenträgers jedes Mal eine Schraubverbindung gelöst bzw. angezogen werden muß. Durch die Verwendung der Schraubverbindung wird außerdem die Herstellung der Regalbodenträger aufwändig und teuer, was insbesondere bei einem Massenartikel einen erheblichen Nachteil darstellt.

Aus der GB-A-1517532 ist ein Regalsystem bestehend aus einer als U-förmiges Profil ausgebildeten Wandschiene und einem in der Wandschiene verschiebbaren und an einer wählbaren Position an der Wandschiene fixierbaren Tragelemente bekannt, welches Tragelement an seinem hinteren Ende beidseitig nach außen geformte Vorsprünge aufweist, die durch Reibungskraft in vertikalen Nuten gehalten werden, die in der Wandschiene ausgebildet sind.

Die US 5,318,264 beschreibt ein Regalsystem bestehend aus U-Profil-förmigen Wandschienen und darin vertikal verschiebbaren Tragelementen, die durch das aufliegende Gewicht in einer horizontalen Position gehalten werden.

Schließlich ist aus der GB-A-739425 ein Regalsystem bekannt bestehend aus U-Profil-förmigen Wandschienen und darin vertikal verfahrbaren Tragelementen, die mittels seitlicher Abstützflügel durch das auf dem Tragelement aufliegende Gewicht gehalten werden. Dabei werden die beidseitigen Abstützflügeln des Tragelements in den C-förmigen Abschlussabschnitten unter elastischer Spannung gehalten.

### Zusammenfassung der Erfindung

Der vorliegenden Erfindung liegt daher die Aufgabe zu Grunde, ein Regalsystem bestehend aus den Elementen Wandschiene und Regalbodenträger vorzuschlagen, das eine stufenlose Verstellmöglichkeit der Regalböden bei gleichzeitig hoher Tragfähigkeit erlaubt. Weiterhin sollen die Regalbodenträger schnell und einfach an der Wandschiene fixierbar und wieder lösbar sein und schließlich sollten Wandschiene und Regalbodenträger als Massenartikel einfach und kostengünstig herstellbar sein.

Gelöst wird die Aufgabe durch ein Regalsystem gemäß Anspruch 1.

Um die elastische Spannung zu erzielen, ist ein Abstand a vom vorderen Ende des Vorsprungs bis zum hinteren Ende des Tragelements in spannungsfreien Zustand größer als der Abstand b von der Basisfläche der Wandschiene, an welcher sich das Tragelement in Horizontalposition abstützt, und der vorderen Innenfläche des Abschlussabschnitts. Die Abstandsdifferenz a - b kann dabei zwischen 0,1 mm und 0,5 mm betragen.

Das Tragelement ist vorzugsweise durch Kippen seines vorderen, von der Wand abgewandten Endes nach oben von der Wandschiene lösbar, so dass es in der Wandschiene in Vertikalrichtung verschiebbar ist. Damit ist eine einfache und sichere Handhabung der Tragelemente gewährleistet. Zum Lösen wird das Tragelement einfach um beispielsweise 30 oder 45 Grad nach oben gekippt, in die gewünschte Höhe verschoben und dann zur Fixierung wieder in Horizontalposition gebracht.

Vorzugsweise sind die beiden Vorsprünge nahe der Oberkante des Tragelements angeordnet, wobei die obere hintere Ecke des Tragelements abgerundet, vorzugsweise kreisbogenförmig ausgebildet ist und das vordere Ende der seitlichen Vorsprünge ebenfalls abgerundet, vorzugsweise halbkreisförmig ausgebildet ist. Diese Anordnung erleichtert das Lösen und Fixieren des Tragelements durch Kippen relativ zur Wandschiene. Die Anordnung der Vorsprünge nahe der Oberkante des Tragelements erleichtert eine Abstützung des Tragelements an jeder Seite gegen die Basis der Wandschiene, wodurch hohe Traglasten erreicht werden können.

Vorzugsweise weist das Tragelement einen nach oben geöffneten U-förmigen Querschnitt auf.

An der Basisfläche der Wandschiene können beidseitig zusätzliche Längsnuten ausgebildet sein, um die beiden Seitenwangen des U-förmigen Tragelements aufzunehmen, wodurch die Position des Tragelements in seitlicher Richtung weiter stabilisiert wird.

Zur Vereinfachung der Herstellung können die beiden seitlichen Vorsprünge durch Ausstanzen aus den Seitenwangen des Tragelements gebildet sein.

Gemäß einer weiteren Ausbildung der Erfindung können an der Wandschiene in regelmäßigen Abständen Markierungen, beispielsweise in Form von Einkerbungen oder dergleichen ausgebildet sein, um als vertikale Orientierung zur Anordnung der Tragelements und damit Regalböden zu dienen.

Um die Tragelemente oder Regalbodenträger "einzufädeln" kann die Wandschiene wenigstens einen Entnahmeabschnitt aufweisen, bei dem die C-förmigen Abschlussabschnitte unterbrochen sind.

### Kurze Beschreibung der Zeichnungen

Die Erfindung wird im folgenden anhand von konkreten Ausführungsbeispielen unter Bezugnahme auf die beiliegenden Zeichnungen erläutert.
Figur 1 zeigt in schematischer Perspektivdarstellung ein Ausführungsbeispiel des erfindungsgemäßen Regalsystems.
Figur 2 zeigt ein Ausführungsbeispiel des erfindungsgemäßen Regalsystems in Frontalansicht.
Figur 3 zeigt ein Ausführungsbeispiel eines erfindungsgemäßen Tragelements in Seitenansicht.
Figur 4a) zeigt ein Ausführungsbeispiel einer erfindungsgemäßen Wandschiene in Horizontalschnittansicht.
Figur 4b) zeigt das hintere Ende des Tragelements von Figur 3 in Aufsicht.
Figur 4c) zeigt eine seitliche Detailansicht eines Ausführungsbeispiels des erfindungsgemäßen Regalsystems.
Figur 5 zeigt in Horizontalschnittansicht ein Ausführungsbeispiel des erfindungsgemäßen Tragelements, welches in Horizontalpositon an einer Wandschiene gemäß einem Ausführungsbeispiel der Erfindung fixiert ist.

### Detaillierte Beschreibung der Erfindung

Die Erfindung wird im folgenden anhand von konkreten Ausführungsbeispielen im Detail erläutert.

Figur 1 zeigt in schematischer Perspektivansicht ein erstes Ausführungsbeispiel des erfindungsgemäßen Regalsystems. Dieses besteht aus zwei Grundelementen, den Wandschienen 30 und den Tragelementen bzw. Regalbodenträgern 20, auf welche Regalbretter 40 gelegt werden können. Die Wandschienen 30 können beliebig an einer Wand, Stellwand oder einer geeigneten Tragkonstruktion vertikal angebracht werden. In die Wandschienen sind die Regalbodenträger 20 einhängbar, die beispielsweise eine in Figur 3 gezeigte sich nach vorne (d. h. von der Wand weg) verjüngen. Auf der Oberseite 27 der Regalbodenträger 20 können dann Regalböden 40 aufgelegt werden.

Erfindungsgemäß sind die Tragelemente oder Regalbodenträger 20 stufenlos in der Wandschiene 30 verschiebbar und lassen sich an einer beliebigen vertikalen Position fixieren. Als Hilfe zur Höhenpositionierung der Tragelemente und damit der Regalböden können Markierungen wie beispielsweise Einkerbungen 39 in regelmäßigen Abständen an den Wandschienen vorgesehen sein, wie in Figur 4c) gezeigt ist.

Bei dem in Figur 1 und 2 gezeigten Ausführungsbeispiel sind zwei Wandschienen 30 mit insgesamt vier Tragelementen 20 und einem Regalbrett gezeigt. Die Erfindung ist selbstverständlich nicht auf eine bestimmte Anzahl von Wandschienen oder Tragelementen eingeschränkt, sondern lässt sich auf beliebige Konfigurationen anwenden.

Der Mechanismus zur Fixierung und zum Lösen der Regalbodenträger in der Wandschiene wird im folgenden unter Bezugnahme auf die Figuren 3 - 5 näher erläutert.

Wie in der Horizontalschnittansicht von Figur 4a) gezeigt ist weist die Wandschiene 30 einen insgesamt U-förmigen Querschnitt auf mit einer Basisfläche 30a, an welche sich beidseitige Schenkel 30b mit jeweils einem C-förmigen Abschlussabschnitt 32 anschließen.

Ein erfindungsgemäßer Regalbodenträger 20 weist wie in Figur 3 und Figur 4b) gezeigt beidseitig seitliche, nach vorne weisende Vorsprünge 22 auf, die dann, wenn sich der Regalbodenträger 20 wie in Figur 5 gezeigt in seiner Horizontalpositon in der Wandschiene befindet, in die C-förmigen Abschlussabschnitte 32 eingreifen und durch elastische Spannung gehalten werden, da ein Abstand a (Figur 4b) von einem hinteren Ende des Regalbodenträgers bis zum vorderen Ende der Vorsprünge 22 etwas größer ist als Abstand b (siehe Figur 4a) von der Basisfläche 30a der Regalschiene bis zur vorderen Innenfläche 33 der C-förmigen Abschlussabschnitte 32. Die Abstandsdifferenz a - b kann dabei vorzugsweise zwischen 0,1 mm und 0,5 mm betragen entsprechend der Stärke und Elastizität des gewählten Materials von Wandschiene und Regalbodenträger.

Wie in Figur 3 gezeigt ist, sind die seitlichen Vorsprünge 22 in einem oberen hinteren Bereich nahe der Oberkante 27 und der hinteren oberen Ecke 28 des Tragelements 20 angeordnet. So stützt sich das an seinen "eingeklemmten" Vorsprüngen 22 gehaltene Tragelement 20 bei Belastung durch ein auf der Oberkante 27 liegendes (beladenes Regalbrett) seinem mittleren und unteren Teil der der Wand zugewandten Rückseite an der Basisfläche 30a der U-förmigen Wandschiene 30 ab. Dadurch können mit dem erfindungsgemäßen Regalsystem hohe Traglasten erreicht werden.

Ein in Horizontalposition an der Wandschiene fixiertes Tragelement 20 kann, wie in Figur 4c) durch einen Pfeil schematisch dargestellt ist, durch Hochkippen des vorderen, der Wand abgewandten Endes aus seiner Verankerung gelöst werden und dann beliebig in der Schiene nach oben und unten verschoben werden. Der zum Lösen des Tragelements erforderliche Winkel kann dabei beispielsweise zwischen 30 und 45 Grad liegen.

Um die einfache Lösbarkeit und Fixierbarkeit des Regalbodenträgers zu gewährleisten, ist dieser an seiner oberen hinteren Ecke 28 (Figur 3) abgerundet, vorzugsweise kreisbogenförmig ausgebildet. Ebenso sind die in die C-förmigen Abschlussabschnitte 32 eingreifenden Vorderseitenabschnitte der Vorsprünge 22 abgerundet, beispielsweise halbkreisförmig ausgebildet.

Figur 5 zeigt einen Regalbodenträger 20, der in seiner Horizontalstellung mittels der Vorsprünge 22 in einer Wandschiene 30 fixiert ist. Bei dem in Figur 5 gezeigten Ausführungsbeispiel weist die Wandschiene zusätzlich nach aussen weisende Abstützflächen 35 auf, an welchen sich die beiden Seitenwangen 26a, 26b des vorzugsweise U-förmig ausgebildeten Regalbodenträgers 20 abstützenn, um eine weiter verbesserte Seitenstabilisierung des Tragelements zu erreichen.

Ein wesentlicher Vorteil der erfindungsgemäßen Halterungsanordnung ist die Fixierung der Vorsprünge 22 in den C-förmigen Abschlussabschnitten 32, wodurch eine Verformung oder ein "Ausweichen" der Vorsprünge 22 nach innen verhindert werden kann.

Um die Regalbodenträger preiswert herstellen zu können, ist es möglich, die Vorsprünge 22 durch Stanzen und Verformen aus den beiden Seitenwangen 26a, 26b des Tragelements 20 zu formen.

Gemäß einem nicht dargestellten weiteren Ausführungsbeispiel weist die Wandschiene 30.einen Entnahmeabschnitt 38 auf, an welchem keine Abschlussabschnitte 32 vorhanden sind. Dadurch wird es möglich, die Regalbodenträger 20 an dem Entnahmeabschnitt "einzufädeln" oder zu entnehmen.

Die Erfindung liefert somit ein Regalsystem bestehend aus den Grundelementen Wandschiene und Tragelement, welches eine stufenlose Positionierung der Tragelemente bei gleichzeitig hoher Tragkraft ermöglicht. Die Halterung der Vorsprünge 22 des Regalbodenträgers 20 in den C-förmigen Abschlussabschnitten 32 an der U-Profil-förmigen Wandschiene 30 ermöglicht ein einfaches Lösen und Fixieren des Regalbodenträgers durch Hochkippen in Schräglage bzw. Herunterkippen in Horizontalposition. Da für die erfindungsgemäße stufenlose Fixierung keine beweglichen Teile erforderlich sind, können die Herstellungskosten gering gehalten werden.

## Patentansprüche

1. Regalsystem aufweisend:
wenigstens eine als U-förmiges Profil ausgebildete, vertikal anbringbare Wandschiene (30), welche an den beiden der Wand abgewandten Schenkeln (30b) des U-Profils sich in Längsrichtung der Regalschiene erstreckende C-förmige Abschlussabschnitte (32) aufweist, und
wenigstens ein in der Wandschiene (30) verschiebbares und an einer wählbaren Position an der Wandschiene (30) fixierbares Tragelement (20), das an seinem hinteren, der Wand zugewandten Ende ein Paar seitliche, nach vorne ragende Vorsprünge (22) aufweist, die in einer Horizontalstellung des Tragelements (20) in der Wandschiene (30) mit den C-förmigen Abschlussabschnitten (32) derart zusammenwirken, dass das Tragelement (20) an der Wandschiene (30) fixiert wird und sich an der Wandschiene (30) abstützt.
- **dadurch gekennzeichnet, dass** in der Horizontalposition des Tragelements (20) die beidseitigen Vorsprünge (22) in den C-förmigen Abschlussabschnitten (32) der Wandschiene (30) unter elastischer Spannung gehalten sind indem ein Abstand a vom vorderen Ende des Vorsprungs (22) bis zum hinteren Ende des Tragelements (20) in spannungsfreiem Zustand größer ist als ein Abstand b von der Basisfläche (30a) der Wandschiene (30), an der sich das Tragelement (20) in Horizontalposition abstützt, und der vorderen Innenfläche (33) des C-förmigen Abschlussabschnitts (32).

2. Regalsystem nach Anspruch 1,
wobei die beidseitigen C-förmigen Abschlussabschnitte (32) eine Verformung der Vorsprünge (22) nach innen verhindern.

3. Regalsystem nach Anspruch 1 oder 2, wobei die Abstandsdifferenz a - b zwischen 0,1 mm und 0,5 mm beträgt.

4. Regalsystem nach einem der Ansprüche 1-3, wobei das Tragelement (20) durch Kippen seines vorderen, von der Wand abgewandten Endes nach oben von der Wandschiene (30) derart lösbar ist, dass es in der Wandschiene (30) in Vertikalrichtung verschiebbar ist.

5. Regalsystem nach Anspruch 4, wobei der Kippwinkel zum Lösen der vertikalen Fixierung des Tragelements (20) in der Wandschiene (30) zwischen 30 Grad und 45 Grad beträgt.

6. Regalsystem nach einem der Ansprüche 1 - 5, wobei die beiden Vorsprünge (22) nahe der Oberkante (27) des Tragelements (20) angeordnet sind.

7. Regalsystem nach Anspruch 6, wobei die obere hintere Ecke (28) des Tragelements (20) abgerundet ist.

8. Regalsystem nach Anspruch 7, wobei die obere hintere Ecke (28) des Tragelements (20) kreisbogenförmig ausgebildet ist.

9. Regalsystem nach einem der Ansprüche 1-8, wobei das vordere Ende der beiden seitlichen Vorsprünge (22) abgerundet ist.

10. Regalsystem nach Anspruch 9, wobei das vordere Ende der beiden seitlichen Vorsprünge (22) halbkreisförmig ausgebildet ist.

11. Regalsystem nach einem der Ansprüche 1 - 10, wobei das Tragelement (20) einen U-förmigen Querschnitt aufweist.

12. Regalsystem nach Anspruch 11, wobei die Wandschiene (30) an ihrer Basisfläche (30a) beidseitig zusätzliche nach außen weisende Abstützflächen (35) für die beiden Seitenwangen (26a, 26b) des U-förmigen Tragelements aufweist.

13. Regalsystem nach Anspruch 11 oder 12, wobei die beiden seitlichen Vorsprünge (22) durch Ausstanzen aus den Seitenwangen des Tragelements (20) gebildet sind.

14. Regalsystem nach einem der Ansprüche 1 - 13, wobei die Wandschiene (30) in regelmäßigen Abständen Markierungen (39) aufweist.

15. Regalsystem nach einem der Ansprüche 1 - 14, wobei die Wandschiene (30) wenigstens einen Entnahmeabschnitt (38) zum Einfädeln und/oder zur Entnahme des wenigstens eines Tragelements (20) aufweist, bei welchem Entnahmeabschnitt (38) die C-förmigen Abschlussabschnitte (32) unterbrochen sind.

## Claims

1. Shelf system comprising:
at least one wall rail (30) which is formed as a U-shaped section, can be fitted vertically and comprises C-shaped terminal portions (32) extending in the longitudinal direction of the shelf rail at the two legs (30b) of the U-section which are remote from the wall, and
at least one supporting element (20) which can be displaced in the wall rail (30), fixed at a selectable position to the wall rail (30) and comprises at its rear end, which faces the wall, a pair of lateral, forward projecting projections (22) which interact in a horizontal position of the supporting element (20) in the wall rail (30) with the C-shaped terminal portions (32) such that the supporting element (20) is fixed to the wall rail (30) and is supported at the wall rail (30),
**characterised in that** in the horizontal position of the supporting element (20) the bilateral projections (22) are held in the C-shaped terminal portions (32) of the wall rail (30) under resilient stress **in that** a distance a from the front end of the projection (22) to the rear end of the supporting element (20) is greater in the stress-free state than a distance b from the base surface (30a) of the wall rail (30), at which the supporting element (20) is supported in the horizontal position, and the front inner surface (33) of the C-shaped terminal portion (32).

2. Shelf system according to Claim 1, wherein the bilateral C-shaped terminal portions (32) prevent the projections (22) from deforming inwards.

3. Shelf system according to Claim 1 or 2, wherein the difference in distance a - b is between 0.1 mm and 0.5 mm.

4. Shelf system according to any one of Claims 1 to 3, wherein the supporting element (20) can be released from the wall rail (30) by tilting its front end, which is remote from the wall, upwards such that it can be displaced in the wall rail (30) in the vertical direction.

5. Shelf system according to Claim 4, wherein the angle of tilt for releasing the vertical fixation of the supporting element (20) in the wall rail (30) is between 30 degrees and 45 degrees.

6. Shelf system according to any one of Claims 1 - 5, wherein the two projections (22) are disposed near the top edge (27) of the supporting element (20).

7. Shelf system according to Claim 6, wherein the top rear corner (28) of the supporting element (20) is rounded.

8. Shelf system according to Claim 7, wherein the top rear corner (28) of the supporting element (20) is formed in the shape of a circular arc.

9. Shelf system according to any one of Claims 1 - 8, wherein the front end of the two lateral projections (22) is rounded.

10. Shelf system according to Claim 9, wherein the front end of the two lateral projections (22) is formed in the shape of a semicircle.

11. Shelf system according to any one of Claims 1 - 10, wherein the supporting element (20) has a U-shaped cross section.

12. Shelf system according to Claim 11, wherein the wall rail (30) comprises at its base surface (30a) on both sides additional outward pointing support surfaces (35) for the two side walls (26a, 26b) of the U-shaped supporting element.

13. Shelf system according to Claim 11 or 12, wherein the two lateral projections (22) are formed by stamping out of the side walls of the supporting element (20).

14. Shelf system according to any one of Claims 1 - 13, wherein the wall rail (30) comprises markings (39) at regular intervals.

15. Shelf system according to any one of Claims 1 - 14, wherein the wall rail (30) comprises at least one removal portion (38) for inserting and/or for removing the at least one supporting element (20), at which removal portion (38) the C-shaped terminal portions (32) are interrupted.

## Revendications

1. Système de rayonnage, comportant :
au moins un rail mural (30) réalisé en tant que profilé en forme de U pouvant être fixé verticalement qui, sur les deux branches (30b) du profilé en forme de U opposées au mur, comporte des tronçons de fermeture (32) en forme de C s'étendant dans la direction longitudinale du rail de rayonnage, et
au moins une console (20) pouvant coulisser dans le rail mural (30) et être fixée au rail mural (30) au niveau d'une position pouvant être choisie, laquelle comporte sur son extrémité arrière orientée vers le mur un couple de saillies latérales (22) dépassant vers l'avant qui, dans une position horizontale de la console (20) dans le rail mural (30), agissent conjointement avec les tronçons de fermeture (32) en forme de C de telle sorte que la console (20) soit fixée au rail mural (30), et prenne appui sur le rail mural (30),
**caractérisé en ce que**, dans la position horizontale de la console (20), les saillies (22) prévues des deux côtés sont retenues sous contrainte élastique dans les tronçons de fermeture (32) en forme de C du rail mural (30) du fait qu'à l'état hors contrainte, un écartement a entre l'extrémité avant de la saillie (22) et l'extrémité arrière de la console (20) est plus important qu'un écartement b entre la surface de base (30a) du rail mural (30), sur lequel la console (20) prend appui dans la position horizontale, et la face intérieure avant (33) du tronçon de fermeture (32) en forme de C.

2. Système de rayonnage selon la revendication 1, dans lequel les tronçons de fermeture (32) en forme de C prévus des deux côtés empêchent une déformation vers l'intérieur des saillies (22).

3. Système de rayonnage selon la revendication 1 ou 2, dans lequel la différence d'écartement a - b est comprise entre 0,1 mm et 0,5 mm.

4. Système de rayonnage selon l'une des revendications 1 à 3, dans lequel la console (20) peut être dissociée du rail mural (30) par le basculement vers le haut de son extrémité avant opposée au mur, de telle sorte qu'elle puisse coulisser dans le rail mural (30) dans la direction verticale.

5. Système de rayonnage selon la revendication 4, dans lequel l'angle de basculement pour la dissociation de la fixation verticale de la console (20) dans le rail mural (30) est compris entre 30 degrés et 45 degrés.

6. Système de rayonnage selon l'une des revendications 1 à 5, dans lequel les deux saillies (22) sont disposées à proximité du bord supérieur (27) de la console (20).

7. Système de rayonnage selon la revendication 6, dans lequel le coin arrière supérieur (28) de la console (20) est arrondi.

8. Système de rayonnage selon la revendication 7, dans lequel le coin arrière supérieur (28) de la console (20) est agencé en forme d'arc de cercle.

9. Système de rayonnage selon l'une des revendications 1 à 8, dans lequel l'extrémité avant des deux saillies latérales (22) est arrondie.

10. Système de rayonnage selon la revendication 9, dans lequel l'extrémité avant des deux saillies latérales (22) est agencée en forme de demi-cercle.

11. Système de rayonnage selon l'une des revendications 1 à 10, dans lequel la console (20) présente une section transversale en forme de U.

12. Système de rayonnage selon la revendication 11, dans lequel le rail mural (30) comporte des deux côtés de sa surface de base (30a) des surfaces d'appui (35) supplémentaires orientées vers l'extérieur, pour les deux faces latérales (26a, 26b) de la console en forme de U.

13. Système de rayonnage selon la revendication 11 ou 12, dans lequel les deux saillies latérales (22) sont formées par estampage à partir des faces latérales de la console (20).

14. Système de rayonnage selon l'une des revendications 1 à 13, dans lequel le rail mural (30) comporte des marquages (39) à écartements réguliers.

15. Système de rayonnage selon l'une des revendications 1 à 14, dans lequel le rail mural (30) comporte au moins un tronçon de retrait (38) pour l'insertion et/ou le retrait de l'au moins une console (20), dans lequel tronçon de retrait (38) les tronçons de fermeture (32) en forme de C sont interrompus.
